# EUROPÄISCHE PATENTSCHRIFT

(11) **EP 2 530 223 B1**
(45) Veröffentlichungstag und Bekanntmachung des Hinweises auf die Patenterteilung: **07.05.2014**
(21) Anmeldenummer: 11168728.1
(22) Anmeldetag: 03.06.2011
(51) Int. Cl.: E04H 17/16, E04H 17/20

(54) **Sicherheitszaun**
Safety fence
Clôture de sécurité

(43) Veröffentlichungstag der Anmeldung: 05.12.2012
(73) Patentinhaber: GSF Gesellschaft für System- und Fördertechnik mbH, 01067 Dresden (DE)
(72) Erfinder: Tönnigs, Bodo, 09638 Lichtenberg (DE); Tönnigs, Sven, 09638 Lichtenberg (DE)
(74) Vertreter: Lippert, Stachow & Partner

(56) Entgegenhaltungen:
- DE-A1- 2 802 229
- FR-A- 1 189 384
- GB-A- 804 248

## Beschreibung

Die Erfindung betrifft einen Sicherheits- oder Schutzzaun, wie sie üblicherweise in Industrieanlagen verwendet werden, um den Zutritt zu Maschinen und Anlagen aus arbeitsschutzrechtlichen Gründen zu kontrollieren.

An Sicherheitszäune der genannten Art werden besondere Anforderungen gestellt hinsichtlich einfachem und schnellem Auf- und Abbau, vielfältiger Konfigurierbarkeit, geringes Verletzungsrisiko, Manipulationssicherheit usw.

Aus GB 804 248 A sind einfache Ausführungen von Schutzzäunen bekannt.

In FR 1 189 384 A sind Bohrungen mit Kragen beschrieben.

DE 28 02 229 A1 beschreibt spezielle Ausgestaltungen von Fließformwerkzeugen.

Es besteht daher Bedarf, die Verbindung zwischen Zaunpfählen eines Sicherheitszauns und Zaunfeldern, die an den Zaunpfählen angebracht werden, zu vereinfachen, leichter bedienbar zu machen, verletzungssicher zu gestalten und gegen Manipulationen zu schützen.

Diese Aufgabe wird gelöst durch einen Sicherheitszaun mit den Merkmalen des Anspruchs 1. Vorteilhafte Ausgestaltungen und Weiterbildungen sind in den abhängigen Ansprüchen beschrieben.

Vorgeschlagen wird ein Sicherheitszaun, der mindestens eine Halteeinrichtung, beispielsweise einen Zaunpfosten, eine Wand, ein Tragwerk, eine Maschine oder dergleichen feste Struktur, welche mindestens eine Verbindungslasche mit mindestens einer Bohrung aufweist, weiter mindestens ein an der Halteeinrichtung angeordnetes Zaunfeld, welches einen Rahmen mit einander gegenüberliegenden Wandabschnitten, der beispielsweise aus Winkelprofilen, Hohlprofilen oder Stabmaterial gefertigt sein kann, aufweist, der ein mit den Bohrungen der Verbindungslasche korrespondierendes, zwei gegenüberliegende Wandabschnitte durchdringendes Bohrungspaar aufweist, und je eine in den übereinanderliegenden Bohrungen des Rahmens und der Verbindungslasche angeordnete Befestigungsschraube umfasst, wobei zumindest die von der Verbindungslasche der Halteeinrichtung abgewandte Bohrung eines Bohrungspaares einen auf die zweite Bohrung des Bohrungspaares zu ragenden Kragen zur Führung der Befestigungsschraube aufweist und wobei die Befestigungsschraube entweder eine Standardschraube ist und im Innern des Rahmens auf dem Schaft der Befestigungsschraube eine Hülse angeordnet ist, oder die Befestigungsschraube eine Schaftschraube ist, bei der der gewindefreie Schaft einen größeren Durchmesser als das Gewinde aufweist.

Dieser Kragen kann beispielsweise durch Fließformen hergestellt sein. Beispielsweise kann ein Bohrungspaar im Rahmen eines Zaunfelds durch einfaches Durchbohren beider gegenüberliegender Wandungen des Rahmens hergestellt sein und anschließend an die eine Bohrung des Bohrungspaares ein Kragen durch Fließformen angeformt sein. Alternativ ist es möglich, die eine Bohrung des Bohrungspaares auf konventionelle Weise durch Bohren zu erzeugen und die andere Bohrung des Bohrungspaares durch Fließformen zu erzeugen, wobei gleichzeitig ein nach innen ragender Kragen erzeugt wird. Im Gegensatz zum spanenden Bohren ist das Fließbohren oder Fließformen (auch Fließlochbohren oder Fließlochformen) ein spanloser Umformprozess in dünnwandigem Werkstoff. Der Fließbohrer hat eine konische Spitze und einen daran anschließenden zylindrischen Teil, der den Durchmesser der entstehenden Bohrung bestimmt, jedoch keine Spanräume wie ein herkömmlicher Bohrer. Das bearbeitete Material wird nicht zerspant, sondern durch die Kraft des Bohrers und die entstehende Reibungswärme verdrängt und zu einem wulstförmigen Kragen verformt.

Der Kragen dient der einzusetzenden Befestigungsschraube einerseits als Axialführung, so dass das Gewinde einfach und sicher durch die gegenüberliegende Bohrung des Bohrungspaares gesteckt werden kann. Andererseits ermöglicht der nach innen ragende Kragen, dass der Schraubenkopf in den Rahmen hinein versenkt werden kann, ohne dass das Kopfende der Befestigungsschraube aufgrund des Eigengewichts in das Innere des Rahmens abkippen kann. Es wird durch den vorgeschlagenen Kragen also eine verminderte Verletzungsgefahr erreicht, weil die Schraube vollständig in der Bohrung des Zaunfeldes verschwindet und damit kein Schraubenkopf übersteht, ohne dass die Schraube jedoch in den Rahmen hineinfallen kann.

Dabei kann vorgesehen sein, dass die Befestigungsschraube eine Standardschraube ist und im Innern des Rahmens, d.h. zwischen den gegenüberliegenden Wandabschnitten, auf dem Schaft der Befestigungsschraube eine Hülse angeordnet ist. Eine Standardschraube in diesem Sinne ist eine universell einsetzbare Sechskantschraube, Innensechskantschraube oder dergleichen, bei der der Kopf vom Schaft deutlich abgesetzt ist. Die Hülse, die auf dem Schaft der Standardschraube angeordnet ist, muss einen Durchmesser aufweisen, der mindestens so groß ist wie der Durchmesser oder das größte Außenmaß des Schraubenkopfes, so dass die Hülse beim Einsetzen der Schraube am Kragen der ersten Bohrung eines Bohrungspaares so geführt wird, dass das Gewinde am vorderen Ende der Schraube sicher auf die gegenüberliegende Bohrung des Bohrungspaares zu geführt wird. Zweckmäßig ist die Länge der Hülse so gewählt, dass ihr eines Ende noch im Kragen gehalten wird, wenn das andere Ende an die gegenüberliegende Wandung des Rahmens stößt.

Alternativ kann vorgesehen sein, dass die Befestigungsschraube eine Schaftschraube ist, bei der der gewindefreie Schaft einen größeren Durchmesser als das Gewinde aufweist. In diesem Falle wird keine Hülse benötigt, weil der verdickte Schaft die Führung der Befestigungsschraube am Kragen der einen Bohrung eines Bohrungspaares gewährleistet. Bei dieser Ausgestaltung wird demgemäß ein Teil weniger zur Realisierung der vorgeschlagenen Schraubverbindung benötigt.

Weiter kann vorgesehen sein, dass bei der in dem Bohrungspaar angeordneten Befestigungsschraube auf ihrer der Verbindungslasche der Halteeinrichtung zugewandten Seite eine Sicherungsscheibe angeordnet ist. Als Sicherungsscheiben können beispielsweise in das Gewinde eingreifende Sicherungsscheiben aus Blech verwendet werden. Die Sicherungsscheibe bewirkt, dass die in dem Bohrungspaar des Rahmens angeordneten Befestigungsschrauben nicht verloren werden können. Dadurch kann einerseits erreicht werden, dass die Zaunfelder bereits beim Hersteller mit den benötigten Befestigungsschrauben ausgestattet werden können, nicht wie sonst üblich Befestigungsschrauben in Beuteln mitgeliefert werden müssen, der Sicherheitszaun beim Anwender direkt und ohne Zusammensuchen der Befestigungsschrauben aufgebaut werden und bedarfsweise umkonfiguriert werden kann, ohne dass Befestigungsschrauben verloren gehen können.

In einer Weiterbildung ist vorgesehen, dass die Befestigungsschraube keinen vom Schaft abgesetzten Kopf aufweist, am Kopfende jedoch ein Innensechskant (z.B. INBUS), Innensechsrund (z.B. TORX) oder eine ähnliche, insbesondere versenkte Schlüsselfläche aufweist. Mit anderen Worten ist der Schraubenkopf bei dieser Weiterbildung Bestandteil des verdickten Schaftes.

Schließlich kann vorgesehen sein, dass die Bohrung der Verbindungslasche ein Innengewinde aufweist. Dadurch wird weniger Personal zum Auf- und Abbau des Sicherheitszauns benötigt, weil die bereits eingesetzten Befestigungsschrauben einhändig angezogen werden können. Muttern werden nicht benötigt.

Nachfolgend wird der vorgeschlagene Sicherheitszaun anhand von Ausführungsbeispielen und zugehörigen Zeichnungen näher erläutert.

### Dabei zeigen

Fig. 1 verschiedene Ansichten eines ersten Ausführungsbeispiels,
Fig. 2 verschiedene Ansichten eines zweiten Ausführungsbeispiels, und
Fig. 3 verschiedene Ansichten eines dritten Ausführungsbeispiels.

Im ersten Ausführungsbeispiel gemäß Fig. 1 wird ein Zaunfeld 2, das einen Rahmen 21 aus Rechteck-Hohlprofilen aufweist, an zwei Verbindungslaschen 15 einer Halteeinrichtung in Form eines Zaunpfostens 1 befestigt.

Der Zaunpfosten 1 weist eine Säule 11 aus einem senkrecht stehenden Rechteck-Hohlprofil, am oberen Ende der Säule 11 eine Abdeckplatte 12, am unteren Ende der Säule 11 eine Fußplatte 13 mit Befestigungsbohrungen 14, und seitlich an der Säule 11 eine Verbindungslasche 15 mit einer Bohrung 16, die ein Innengewinde aufweist sowie eine im Querschnitt U-förmige Stützkonsole 17 auf.

Der Rahmen 21 des Zaunfelds 2 kann beispielsweise mit einem Blech, Lochblech, Stäben, Streckmetall, transparentem Kunststoff oder ähnlichen Materialien gefüllt sein.

Jede senkrechte Strebe des Rahmens 21 weist ein Bohrungspaar auf, das zu der Bohrung 16 der Verbindungslasche 15 korrespondierend angeordnet ist. Die der Verbindungslasche 15 des Zaunpfostens 1 zugewandte zweite Bohrung 24 des Bohrungspaares ist eine einfache Durchgangsbohrung, deren Durchmesser so gewählt ist, dass der Gewindeschaft 33 einer Standardschraube 3 darin aufgenommen werden kann. Die gegenüberliegende, von der Verbindungslasche 15 abgewandte erste Bohrung 22 des Bohrungspaares ist hingegen durch Fließformen hergestellt und weist daher einen nach innen ragenden Kragen 23 auf, dessen Innendurchmesser deutlich größer ist als der Durchmesser der gegenüberliegenden zweiten Bohrung 24. Dieser Innendurchmesser ist auch größer als der Kopf 31 der Befestigungsschraube 3, so dass ihr Kopf 31 darin versenkt werden kann.

Auf dem Schaft 32 der Befestigungsschraube 3, deren Kopf 31 ein Innensechskant aufweist, ist eine hohlzylindrische Hülse 4 angeordnet, deren Außendurchmesser größer als der Durchmesser des Kopfes 31 der Befestigungsschraube 3, aber geringfügig kleiner als der Innendurchmesser des Kragens 23 der ersten Bohrung 22 ist, so dass die Hülse 4 durch den Kragen 23 geschoben werden kann und dabei vom Kragen 23 auf die zweite Bohrung 24 zu geführt wird. Die Länge der Hülse 4 ist so bemessen, dass ihr eines Ende noch vom Kragen 23 gestützt wird, während ihr anderes Ende bereits an der gegenüberliegenden Wandung des Hohlprofils anliegt.

Auf dem durch die Durchgangsbohrung, d.h. durch die der Verbindungslasche 15 des Zaunpfostens 1 zugewandte zweite Bohrung 24 des Bohrungspaares im Rahmen des Zaunfeldes 2 ragenden, mit Außengewinde versehenen Ende der Befestigungsschraube 3 ist eine Sicherungsscheibe 5 angeordnet, die in das Außengewinde 33 eingreift und daher nicht verloren werden kann. Dadurch kann auch die Befestigungsschraube 3 nicht verloren werden.

Die Befestigungsschraube 3 ist in die mit Innengewinde versehene Bohrung 16 der Verbindungslasche 15 eingeschraubt, so dass eine Schraubenmutter nicht benötigt wird. Die Bohrung 16 in der Verbindungslasche 15 ist angesenkt, um den nötigen Bauraum für die Sicherungsscheibe 5 zu schaffen.

Das Zaunfeld 2 wird von der Stützkonsole 17 gestützt und nach beiden Seiten gegen Verrutschen gesichert und kann daher mühelos befestigt werden, ohne dass es dabei manuell abgestützt werden muss. Die vorgeschlagene Art und Weise der Befestigung des Zaunfelds 2 am Zaunpfosten 1 ermöglicht einen spaltlosen Aufbau eines Sicherheitszaunes, d.h. das Zaunfeld 2 stößt seitlich an den Zaunpfosten 1.

In Fig. 2 ist ein ähnliches Ausführungsbeispiel wie in Fig. 1 dargestellt. Der einzige Unterschied besteht darin, dass der Rahmen 21 des Zaunfelds 2 aus Rohrprofilen gebildet ist.

Damit soll gezeigt werden, dass die vorgeschlagene Verbindungseinrichtung nicht nur für Rahmen 21 aus Rechteck-Hohlprofilen, sondern für jegliche denkbaren Hohlprofile geeignet ist und die gewünschten Vorteile hervorbringt. In gleicher Weise könnte der Zaunpfosten 1 aus beliebigen Hohlprofilen, Blechprofilen oder Vollmaterial gefertigt sein.

Fig. 3 schließlich zeigt ein Ausführungsbeispiel, bei dem außerdem auf die in Fig. 1 und 2 gezeigten Hülsen verzichtet werden kann, weil die Befestigungsschraube 3 direkt am Kragen 23 der ersten Bohrung 22 des Rahmens 21 geführt wird und nicht in das Hohlprofil hineinfallen kann.

Die hier verwendete Befestigungsschraube 3 ist eine Sonderanfertigung, die keinen abgesetzten Kopf 31 aufweist. Am Kopfende der Befestigungsschraube 3 ist wie bei den anderen Ausführungsbeispielen ein Innensechskant angeordnet, um die Befestigungsschraube 3 anziehen zu können.

Die Befestigungsschraube 3 weist einen verdickten Schaft 32 auf, dessen Länge in etwa dem Durchmesser des aus Rohrprofilen gebildeten Rahmens 21 des Zaunfelds 2 entspricht. Am anderen Ende weist die Befestigungsschraube 3 ein Gewinde 33 auf, dessen Durchmesser kleiner als der des Schafts 32 ist, so dass die Bewegung der Befestigungsschraube 3 an der gegenüberliegenden Wandung des Rahmens 21 gestoppt wird, wobei das Gewinde 33 durch die zweite Bohrung 24 hindurch ragt.

Außerhalb des Hohlprofils sitzt wie bei den anderen Ausführungsbeispielen eine Sicherungsscheibe 5, die die Befestigungsschraube 3 an Ort und Stelle hält, so dass sie nicht verloren werden kann. Ebenfalls in gleicher Weise wie bei den anderen Ausführungsbeispielen weist die Bohrung 16 der Verbindungslasche 15 ein Innengewinde auf, so dass keine Schraubenmutter benötigt wird, und ist angesenkt, um den benötigten Bauraum für die Sicherungsscheibe 5 zu schaffen.

### Bezugszeichenliste

- 1: Halteelement
- 11: Säule
- 12: Abdeckplatte
- 13: Fußplatte
- 14: Befestigungsbohrung
- 15: Verbindungslasche
- 16: Bohrung
- 17: Stützkonsole
- 2: Zaunfeld
- 21: Rahmen
- 22: erste Bohrung
- 23: Kragen
- 24: zweite Bohrung
- 3: Befestigungsschraube
- 31: Kopf
- 32: Schaft
- 33: Gewinde
- 4: Hülse
- 5: Sicherungsscheibe

## Patentansprüche

1. Sicherheitszaun, umfassend mindestens eine Halteeinrichtung (1), welche mindestens eine Verbindungslasche (15) mit mindestens einer Bohrung (16) aufweist, sowie mindestens ein an der Halteeinrichtung (1) angeordnetes Zaunfeld (2), welches einen Rahmen (21) mit einander gegenüberliegenden Wandabschnitten umfasst, der ein mit der mindestens einen Bohrung (16) der Verbindungslasche (15) korrespondierendes, zwei gegenüberliegende Wandabschnitte durchdringendes Bohrungspaar (22,24) aufweist, und eine in den übereinanderliegenden Bohrungen (22,24,16) des Rahmens (21) und der Verbindungslasche (15) angeordnete Befestigungsschraube (3), **dadurch gekennzeichnet, dass** zumindest die von der Verbindungslasche (15) der Halteeinrichtung (1) abgewandte erste Bohrung (22) eines Bohrungspaares (22,24) einen auf die zweite Bohrung (24) des Bohrungspaares (22,24) zu ragenden Kragen (23) zur Führung der Befestigungsschraube (3) aufweist, und dass die Befestigungsschraube (3) eine Standardschraube ist und im Innern des Rahmens (21) auf dem Schaft (32) der Befestigungsschraube (3) eine Hülse (4) angeordnet ist, oder dass die Befestigungsschraube (3) eine Schaftschraube ist, bei der der gewindefreie Schaft (32) einen größeren Durchmesser als das Gewinde (33) aufweist.

2. Sicherheitszaun nach Anspruch 1, **dadurch gekennzeichnet, dass** der Kragen (23) durch Fließformen hergestellt ist.

3. Sicherheitszaun nach Anspruch 1, **dadurch gekennzeichnet, dass** auf der der Verbindungslasche (15) einer Halteeinrichtung (1) zugewandten Seite der in dem Bohrungspaar (22,24) angeordneten Befestigungsschraube (3) eine Sicherungsscheibe (5) angeordnet ist.

4. Sicherheitszaun nach einem der Ansprüche 1 bis 3, **dadurch gekennzeichnet, dass** die Befestigungsschraube (3) keinen vom Schaft (32) abgesetzten Kopf (31) aufweist, am Kopfende jedoch ein Innensechskant, Innensechsrund oder eine ähnliche Schlüsselfläche aufweist.

5. Sicherheitszaun nach einem der Ansprüche 1 bis 4, **dadurch gekennzeichnet, dass** die Bohrung (16) der Verbindungslasche (15) ein Innengewinde aufweist.

## Claims

1. Safety fence, comprising at least one retaining device (1) which has at least one connecting plate (15) with at least one hole (16), and at least one fence panel (2) which is arranged on the retaining device (1) and comprises a frame (21) with mutually opposite wall sections and has a hole pair (22, 24) which corresponds to the at least one hole (16) in the connecting plate (15) and penetrates two opposite wall sections, and a fastening screw (3) arranged in the superimposed holes (22, 24, 16) in the frame (21) and the connecting plate (15), **characterized in that** at least the first hole (22) of a hole pair (22, 24), which first hole is remote from the connecting plate (15) of the retaining device (1), has a collar (23) which projects towards the second hole (24) of the hole pair (22, 24) and is intended for guiding the fastening screw (3), and **in that** the fastening screw (3) is a standard screw and a sleeve (4) is arranged inside the frame (21) on the shank (32) of the fastening screw (3), or **in that** the fastening screw (3) is a shank screw in which the thread-free shank (32) has a larger diameter than the thread (33).

2. Safety fence according to Claim 1, **characterized in that** the collar (23) is produced by flow forming.

3. Safety fence according to Claim 1, **characterized in that** a securing disc (5) is arranged on the side, facing the connecting plate (15) of a retaining device (1), of the fastening screw (3) arranged in the hole pair (22, 24).

4. Safety fence according to one of Claims 1 to 3, **characterized in that** the fastening screw (3) does not have a head (31) distinct from the shank (32), but has a hexagon socket, a hexalobular socket or a similar key face at the head end.

5. Safety fence according to one of Claims 1 to 4, **characterized in that** the hole (16) in the connecting plate (15) has an internal thread.

## Revendications

1. Barrière de sécurité, comprenant au moins un dispositif de retenue (1) qui présente au moins une attache de connexion (15) avec au moins un perçage (16), et comprenant au moins un champ de barrière (2) disposé sur le dispositif de retenue (1), lequel comprend un cadre (21) avec des parties de paroi mutuellement opposées, qui présente une paire de perçages (22, 24) correspondant à l'au moins un perçage (16) de l'attache de connexion (15) et traversant deux parties de parois opposées, et une vis de fixation (3) disposée dans les alésages alignés les uns au-dessus des autres (22, 24, 16) du cadre (21) et de l'attache de connexion (15), **caractérisée en ce qu'**au moins le premier perçage (22) d'une paire de perçages (22, 24) opposé à l'attache de fixation (15) du dispositif de retenue (1) présente un collet (23) faisant saillie vers le deuxième perçage (24) de la paire de perçages (22, 24) pour guider la vis de fixation (3), et
**en ce que** la vis de fixation (3) est une vis standard et une douille (4) est disposée à l'intérieur du cadre (21) sur la tige (32) de la vis de fixation (3), ou **en ce que** la vis de fixation (3) est une vis à tige, dans laquelle la tige sans filetage (32) présente un plus grand diamètre que la partie filetée (33).

2. Barrière de sécurité selon la revendication 1, **caractérisée en ce que** le collet (23) est fabriqué par formage par fluage.

3. Barrière de sécurité selon la revendication 1, **caractérisée en ce que** du côté de la vis de fixation (3) disposée dans la paire de perçages (22, 24), tourné vers l'attache de connexion (15) d'un dispositif de retenue (1), est disposée une rondelle de fixation (5).

4. Barrière de sécurité selon l'une quelconque des revendications 1 à 3, **caractérisée en ce que** la vis de fixation (3) ne présente pas de tête (31) en déport par rapport à la tige (32), mais présente à l'extrémité de tête un bord à six pans creux, une formation à six lobes internes ou une surface similaire pour une clé.

5. Barrière de sécurité selon l'une quelconque des revendications 1 à 4, **caractérisée en ce que** le perçage (16) de l'attache de connexion (15) présente un filetage interne.
